# EUROPÄISCHE PATENTSCHRIFT

(11) **EP 4 033 032 B1**
(45) Veröffentlichungstag und Bekanntmachung des Hinweises auf die Patenterteilung: **14.06.2023**
(21) Anmeldenummer: 21152819.5
(22) Anmeldetag: 21.01.2021
(51) Int. Cl.: E02D 17/13, E02F 3/20, E02D 3/12, E02D 5/36, E02D 13/06

(54) **VERFAHREN UND TIEFBAUGERÄT ZUR BODENBEARBEITUNG**
METHOD AND EXCAVATION DEVICE FOR SOIL CULTIVATION
PROCÉDÉS ET APPAREIL DE GÉNIE CIVIL DESTINÉ AU TRAITEMENT DU SOL

(43) Veröffentlichungstag der Anmeldung: 27.07.2022
(73) Patentinhaber: BAUER Spezialtiefbau GmbH, 86529 Schrobenhausen (DE)
(72) Erfinder: WIEDENMANN, Ulli, 86529 Schrobenhausen (DE)
(74) Vertreter: Wunderlich & Heim Patentanwälte Partnerschaftsgesellschaft mbB

(56) Entgegenhaltungen:
- EP-A1- 1 790 779
- EP-A1- 3 299 523
- DE-A1-102019 130 538

## Beschreibung

Die Erfindung betrifft ein Verfahren zur Bodenbearbeitung mit einem Tiefbaugerät, welches mindestens eine Drehantriebseinheit zum drehenden Antreiben eines Bodenbearbeitungswerkzeuges und mindestens eine Vorschubeinheit aufweist, mit welcher das Bodenbearbeitungswerkzeug zum Erstellen eines Lochs in den Boden eingebracht wird, wobei eine Steuer- und Auswerteeinheit vorgesehen ist, mit welcher bei der Bodenbearbeitung Einstellparameter erfasst und gespeichert werden, mindestens sich ein bei der Bodenbearbeitung ergebender Zustandswert erfasst und gespeichert wird und durch die Steuer- und Auswerteeinheit die Einstellparameter abhängig von dem mindestens einen erfassten Zustandswert geändert und eingestellt werden, gemäß dem Oberbegriff des Anspruchs 1.

Die Erfindung betrifft weiterhin ein Tiefbaugerät zur Bodenbearbeitung nach einem solchen Verfahren entsprechend dem Anspruch 12.

Ein gattungsgemäßes Verfahren zur Bodenbearbeitung geht aus der EP 3 299 523 A1 hervor. Dieses bekannte Verfahren wird durch ein Baugerät mit einer Steuer- und Auswerteeinheit ausgeführt, durch welche mindestens ein Einstellparameter als Eingangsgröße in Bezug gesetzt wird zu einem erfassten Zustandswert als resultierende Ausgangsgröße. Hierbei wird ein Bodenbearbeitungswert ermittelt und gespeichert. Insbesondere kann durch Erfassen eines Drehmomentes des Drehantriebs oder einer Vorschubkraft als Eingangsgröße und Erfassen einer sich ergebenden Drehzahl oder einer sich ergebenden Vorschubgeschwindigkeit als Ausgangsgröße eine Aussage über die Festigkeit des Bodens und damit eine Aussage über Art und Aufbau des Boden durch die Steuer- und Auswerteeinheit getroffen werden, etwa ob Sand, Kies, Lehm oder ein Felsboden ansteht. Somit kann bei diesem Verfahren ein Bodenprofil ermittelt und gespeichert werden, welches auch zur weiteren Steuerung der Bodenbearbeitung eingesetzt werden kann.

Voraussetzung für die Durchführung dieses Verfahren ist die Hinterlegung entsprechenden Bodendaten in einer Datenbank, so dass abhängig von den Einstellparametern und den sich ergebenden Ausgangsgrößen eine konkrete und korrekte Aussage über den bearbeiteten Boden getroffen werden kann.

Dieses bekannte Verfahren ist insbesondere dann vorteilhaft, wenn eine Bodenbearbeitung eines Bodens mit einem definierten Bodenprofil erfolgt, bei welchem ein einheitlicher Boden oder eine Bodenschichtung mit einheitlichen Bodenschichten gegeben ist.

In bestimmten Fällen ist eine Bodenbearbeitung eines Bodens erforderlich, bei welcher kein einheitlicher Bodenaufbau oder sich stark ändernde Bodenverhältnisse gegeben sind. Auch bei anderen speziellen Böden, zu welchen keine konkreten Bodenwerte mit geeigneten Einstellparametern hinterlegt sind, müssen die für das Verfahren notwendigen Einstellparameter üblicherweise von Hand durch den Maschinenbediener eingegeben werden. Eine sich dabei ergebende Effizienz des Verfahrens hängt stark von den Kenntnissen und der Erfahrung des jeweiligen Maschinenbedieners ab.

Der Erfindung liegt die **Aufgabe** zugrunde, ein Verfahren und ein Tiefbaugerät zur Bodenbearbeitung anzugeben, mit welchen unabhängig von einer Kenntnis oder Bestimmung eines Bodenwertes eine effiziente Bodenbearbeitung unabhängig von der Erfahrung eines Maschinenbedieners zuverlässig durchgeführt werden kann.

Die Aufgabe wird zum einen durch ein Verfahren mit den Merkmalen des Anspruchs 1 und zum anderen durch ein Tiefbaugerät mit den Merkmalen des Anspruchs 12 gelöst. Bevorzugte Ausführungsformen der Erfindung sind in den jeweils abhängigen Ansprüchen angegeben.

Das erfindungsgemäße Verfahren ist dadurch gekennzeichnet, dass durch die Steuer- und Auswerteeinheit zumindest zu Beginn einer Bodenbearbeitung ein automatisches Kalibrierprogramm ausgeführt wird, wobei eine Bodenbearbeitung in einem ersten Kalibrierabschnitt mit einem von einem Kalibrierprogramm vorgegebenen ersten Satz von Einstellparametern und mindestens in einem weiteren zweiten Kalibrierabschnitt mit einem durch das Kalibrierprogramm vorgegebenen zweiten Satz von Einstellparametern durchgeführt wird, wobei sich die ergebenden Sätze von Einstellparametern voneinander unterscheiden, und dass anschließend die Steuer- und Auswerteeinheit abhängig von den in den Kalibrierabschnitten erfassten Zustandsgrößen die Einstellparameter für eine weitere Bodenbearbeitung einstellt.

Ein Grundgedanke der Erfindung besteht darin, von einer Bestimmung eines Bodenbearbeitungswertes für die Einstellung der Verfahrensparameter abzugehen und um weitgehend unabhängig von der Bodenart vorzugsweise zu Beginn der Bodenbearbeitung sozusagen ein automatisches Kalibrieren der Einstellparameter durchzuführen. Bei diesem Kalibrieren wird zunächst in einem ersten Kalibrierabschnitt eine Bodenbearbeitung mit einem fest vorgegebenen Satz von Einstellparametern durchgeführt. Hierbei ergeben sich Zustandswerte oder Ausgangsgrößen bei der Bodenbearbeitung. Anschließend wird mindestens ein weiterer Kalibrierabschnitt mit einem vorgegebenen zweiten Satz von Einstellparametern durchgeführt, wobei sich die vorgegebenen Sätze ein Einstellparametern der einzelnen Kalibrierabschnitte voneinander klar unterscheiden. Bei dem zweiten Kalibrierabschnitt ergeben sich dann zweite Zustands- oder Ausgangsgrößen, welche sich typischerweise von den sich ergebenden ersten Zustandsgrößen oder Ausgangsgrößen des ersten Kalibrierabschnitts unterscheiden.

Aufgrund der unterschiedlichen Sätze von Einstellparametern in den Kalibrierabschnitten und den sich hieraus ergebenden unterschiedlichen Zustandsgrößen beziehungsweise Ausgangsgrößen in den einzelnen Kalibrierabschnitten kann durch die Steuer- und Auswerteeinheit eine Entscheidung über geeignete Einstellparameter für die weitere Bodenbearbeitung erfolgen.

Vorzugsweise sind die Sätze von Einstellparametern in den einzelnen Kalibrierabschnitten so gewählt, dass sie deutlich auseinanderliegen. So kann beispielsweise in einem ersten Kalibrierabschnitt eine relativ geringe Drehzahl eines Bodenbearbeitungswerkzeuges vorgesehen sein, während in dem weiteren Kalibrierabschnitt eine relativ große Drehzahl eingestellt wird. Abhängig von den sich dabei einstellenden Zustandsgrößen kann durch die Steuer- und Auswerteeinheit abgeschätzt werden, ob eine eher geringe oder eine hohe Drehzahl des Bodenbearbeitungswerkzeuges für die weitere Bodenbearbeitung sinnvoll ist. Entsprechend kann mit der Einstellung der Vorschubkraft als Einstellparameter vorgegangen werden. Die Vorschubeinheit kann Hydraulikzylinder oder eine Seilwinde aufweisen, mit welchen eine Druckkraft nach unten und/oder eine Gegenzugkraft nach oben bewirkt werden kann, etwa wenn eine gewünschte Vorschubkraft kleiner als eine auf das Bodenbearbeitungswerkzeug wirkende Gewichtskraft ist.

Je mehr Kalibrierabschnitte mit unterschiedlichen Einstellparametern von dem Kalibrierprogramm durchgeführt werden umso genauer kann durch die Steuer- und Auswerteeinheit eine Aussage über besonders geeignete Einstellparameter für die weitere Bodenbearbeitung bei den anstehenden Bodenverhältnissen erfolgen. Aufgrund der automatischen Durchführung des Kalibrierens mittels eines Kalibrierprogramms mit vorgegebenen festen Sätzen von Einstellparametern wird eine effiziente Bodenbearbeitung für alle Maschinenbediener unabhängig von ihrer Erfahrung und auch unabhängig von der genauen Kenntnis des Bodens ermöglicht.

Eine bevorzugte Ausführungsvariante des erfindungsgemäßen Verfahrens besteht darin, dass mehr als zwei Kalibrierabschnitte mit unterschiedlichen Sätzen von Einstellparametern durch das Kalibrierprogramm vorgesehen werden. Ein Kalibrierabschnitt kann dabei eine Bearbeitung von bis zum einigen Minuten und vorzugsweise eine Bearbeitungstiefe von bis zu 1 Meter und mehr betragen. Je mehr Kalibrierabschnitte vorgesehen sind, umso kürzer kann die Bearbeitungsdauer in einem Kalibrierabschnitt ausfallen. Vorzugsweise wird ein Kalibrieren beim Erstellen einer Bohrung bis zu einer Tiefe von 5 Metern vorgesehen.

Bei dem Vorsehen von drei Kalibrierabschnitten können zwei Kalibrierabschnitte mit zwei gegensätzlichen extremen Einstellparametern vorgesehen sein, etwa einer relativ geringen Drehzahl und einer relativ hohen Drehzahl. In dem dritten Kalibrierabschnitt kann dann eine mittlere Drehzahl vorgesehen sein, welche zwischen den zwei extremen Drehzahlen in den zwei anderen Kalibrierabschnitten liegt. Abhängig von den sich dabei jeweils ergebenden Zustandswerten beziehungsweise Ausgangsgrößen kann durch die Steuer- und Auswerteeinheit ermittelt werden, ob für eine geeignete Bearbeitung die Drehzahl höher oder geringer als die mittlere Drehzahl ist und um welchen Drehzahlbetrag sich der einzustellende Wert von der mittleren Drehzahl beim Kalibrieren unterscheiden soll.

Insbesondere bei der Verwendung von mehreren Kalibrierabschnitten, insbesondere vier, fünf oder mehr Kalibrierabschnitten, ist es nach einer Ausführungsform der Erfindung bevorzugt, dass für die sich an das Kalibrieren anschließende Bodenbearbeitung einer der Sätze von Einstellparametern aus dem Kalibrierabschnitt ausgewählt wird. Dabei kann beispielsweise der Satz von Einstellparametern ausgewählt werden, der gegenüber den anderen Kalibrierabschnitten das beste Ergebnis erzielt hat, etwa die größte Abtragsleistung oder den schnellsten Bearbeitungsfortschritt.

Nach einer alternativen Ausführungsvariante der Erfindung ist es vorteilhaft, dass die Einstellparameter für die sich an das Kalibrieren anschließende Bodenbearbeiten von der Steuer- und Auswerteeinheit frei bestimmt werden. In der Steuer- und Auswerteeinheit kann ein Algorithmus hinterlegt sein, durch welchen abhängig von den sich ergebenden Zustandswerten Einstellparameter frei ausgewählt werden, welche von den Einstellparametern in den Kalibrierabschnitten abweichen. Dabei können die Differenzen zwischen den einzelnen Einstellparametern in den Kalibrierabschnitten in Bezug gesetzt werden zu den Differenzen zwischen den sich ergebenden Zustandswerten in den zugehörigen Kalibrierabschnitten. Hierdurch kann im Ergebnis eine besonders effiziente Bodenbearbeitung erreicht werden.

Grundsätzlich kann der erfindungsgemäße Kalibriervorgang zu jedem Zeitpunkt während einer Bodenbearbeitung durchgeführt werden. Besonders vorteilhaft ist es nach einer Weiterbildung der Erfindung, dass das Kalibrieren zu Beginn des Erstellens eines Lochs durchgeführt wird, wobei das Kalibrieren bis zu einer Tiefe von 5 Metern, vorzugsweise von 1 Meter bis 4 Meter, vorgesehen wird. Die sich dabei ergebenden bevorzugten Einstellparameter können gespeichert und beispielsweise bei Bodenbearbeitungen in angrenzenden Bereichen abgerufen werden. Grundsätzlich ist es möglich, bei jeder einzelnen Bodenbearbeitung einen eigenen Kalibriervorgang durchzuführen. Dies ist insbesondere bei stark wechselnden Bodenverhältnissen sinnvoll.

Für eine effiziente Bodenbearbeitung ist es nach einer Weiterbildung der Erfindung vorteilhaft, dass der mindestens eine Einstellparameter und/oder der mindestens eine Zustandswert über die Zeit und/oder die Vortriebsstrecke erfasst und gespeichert werden. Auf diese Weise kann grundsätzlich auch eine über die Zeit oder über die Bearbeitungstiefe sich veränderte Einstellparameter für die weitere Bodenbearbeitung vorgesehen werden.

Grundsätzlich kann jeder geeignete Einstellparameter an einem Tiefbaugerät zur Verfahrenssteuerung herangezogen werden. Besonders vorteilhaft ist es dabei nach einer Ausgestaltung der Erfindung, dass als Einstellparameter ein Drehmoment der Drehantriebseinheit, eine Vorschubkraft der Vorschubeinheit und/oder ein Druck oder ein Volumen in einem hydraulischen System zum Antreiben der Drehantriebseinheit und/oder der Vorschubeinheit ausgewählt wird.

In entsprechender Weise kann auch jeder geeignete Zustandswert, welcher sich bei der Bodenbearbeitung ergibt, etwa einer Vortriebsgeschwindigkeit, erfasst und als Ausgangsgröße zur Steuerung des Verfahrens herangezogen werden. Besonders zweckmäßig ist es nach einer Weiterbildung der Erfindung, dass für die sich an das Kalibrieren anschließende Bodenbearbeitung die Einstellparameter durch die Steuer- und Auswerteeinheit abhängig von einem möglichst geringen Energieverbrauch, einem möglichst geringen Verschleiß und/oder eine möglichst geringen Schwingung/Schallabstrahlung ausgewählt werden. Als Zustandswert kann daher nicht allein eine Vortriebsgeschwindigkeit bei der Bodenbearbeitung, sondern auch ein Energieverbrauch und/oder weitere Werte, wie die Geräteschwingung oder Schallabstrahlung, herangezogen und berücksichtigt werden. So kann etwa eine sich beim Bearbeiten ergebende Schwingung des Gerätes als ein Maß dafür angesehen werden, welchem Verschleiß das Bodenbearbeitungswerkzeug und das Tiefbaugerät insgesamt ausgesetzt sind, wobei etwa ein günstiges Verhältnis zwischen hohem Vortrieb und geringer Schwingung gewählt wird.

Somit kann als eine Zielgröße ein möglichst großer oder schneller Vortrieb bei einem vorgegebenen Maß von Schwingungen zur Auswahl und Festlegung der Einstellparameter für die anschließende Bearbeitung sein.

Insbesondere bei stark schwankenden Bodenverhältnissen oder bei größeren Lochtiefen kann es nach einer Weiterbildung der Erfindung zweckmäßig sein, dass während des Abteufens des Lochs in den Boden ein Kalibrieren mehrfach ausgeführt wird. Somit kann insbesondere bei größeren Lochtiefen ein mehrfaches Kalibrieren der Einstellparameter sinnvoll sein. Insbesondere kann durch die Steuer- und Auswerteeinheit ein erneutes Kalibrieren angezeigt werden, wenn durch die Steuer- und Auswerteeinheit festgestellt wird, dass die nach einem ersten Kalibrieren eingestellten Einstellparameter nicht oder nicht mehr zu den Zustandswerten oder Ausgangsgrößen führen, welche als Soll-Werte zu erwarten sind.

Grundsätzlich kann das Verfahren bei jeder Bodenbearbeitung mit einem Tiefbaugerät vorgesehen werden. Besonders zweckmäßig ist es nach einer Ausführungsvariante der Erfindung, dass als Bodenbearbeitung ein Bohren mit einem Bohrwerkzeug durchgeführt wird. Das Bohrwerkzeug kann dabei eine Bohrschnecke, ein Felsbohrer, ein Verdrängungsbohrer oder ein Bohreimer sein.

Alternativ ist es nach einer Ausgestaltung der Erfindung vorgesehen, dass als Bodenbearbeitung ein Fräsen mit einer Schlitzwandfräse durchgeführt wird. Die Schlitzwandfräse weist dabei vorzugsweise zwei Paare von Fräsrädern mit horizontal gerichteten Drehachsen auf, welche beim Abteufen einer Schlitzwandfräse in den Boden Bodenmaterial abtragen.

Neben einer Drehzahl und eines Vorschubs kann als Zustandsgröße oder Einstellparameter auch eine Leistung einer Förderpumpe vorgesehen sein, mit welcher abgetragenes Bodenmaterial aus dem Loch abgefördert wird.

Die Erfindung umfasst weiter ein Tiefbaugerät zur Bodenbearbeitung für das zuvor beschriebene Verfahren, mit einer Drehantriebseinrichtung zum drehenden Antreiben eines Bodenbearbeitungswerkzeuges und einer Vorschubeinheit, mit welcher das Bodenbearbeitungswerkzeug in einer Vortriebsrichtung im Boden einbringbar ist, und mit einer Steuer- und Auswerteeinheit, welche ausgebildet ist, zumindest zu Beginn der Bodenbearbeitung ein automatisches Kalibrieren auszuführen, eine Bodenbearbeitung in einem ersten Kalibrierabschnitt mit einem ersten vorgegebenen Satz von Einstellparametern und mindestens in einem weiteren zweiten Kalibrierabschnitt mit einem vorgegeben Satz von Einstellparametern durchzuführen, wobei sich die Sätze von Einstellparametern voneinander unterscheiden, und abhängig von den beim Kalibrieren erfassten Zustandswerten die Einstellparameter für die sich an das Kalibrieren anschließende Bodenbearbeitung einzustellen.

Mit dem erfindungsgemäßen Tiefbaugerät können die zuvor beschriebenen Verfahren durchgeführt werden. Es können dabei die beschriebenen Vorteile erzielt werden.

Besonders bevorzugt ist es nach einer Weiterbildung der Erfindung, dass das Tiefbaugerät ein Bohrgerät ist, bei welchem ein Bohrwerkzeug mittels der mindestens einen Drehantriebseinheit drehend angetrieben ist. Das Bohrwerkzeug kann eine Bohrschnecke, ein Felsbohrer, ein Bohreimer, ein Verdrängungsbohrer oder ein sonstiges Erdbohrwerkzeug sein.

Alternativ ist es nach einer Ausgestaltung der Erfindung vorgesehen, dass das Tiefbaugerät eine Schlitzwandfräse ist, bei welcher Fräsräder mittels der mindestens einen Drehantriebseinheit angetrieben sind.

Die Erfindung wird anhand von bevorzugten Ausführungsbeispielen näher erläutert, welche schematisch dargestellt sind. In den Zeichnungen zeigt:
- Fig. 1:: eine erste Ausführungsform einer erfindungsgemäßen Anordnung,
- Fig. 2:: eine zweite Ausführungsform einer erfindungsgemäßen Anordnung und
- Fig. 3:: ein Ablaufdiagramm zu dem erfindungsgemäßen Verfahren.

Eine erste Ausführungsform eines erfindungsgemäßen Tiefbaugeräts 10 zum Erstellen eines Loches 60 mit Bohrlochwandung 62 ist in Fig. 1 dargestellt. Das Tiefbaugerät 10 ist als Bohrgerät 12 mit einer Trägereinheit ausgebildet. Die Trägereinheit umfasst in der dargestellten Ausführungsform einen Unterwagen 16 und einen an dem Unterwagen 16 um eine vertikale Drehachse drehbar gelagerten Oberwagen 18, an dem ein Mast 20 angebracht ist.

Der Mast 20 ist an dem Oberwagen 18 schwenkbar gelagert. Entlang einer Mastachse 22 sind Führungsschienen 24 vorgesehen, an welchen ein Schlitten 34 zum Bilden einer Vorschubeinheit 30 verfahrbar geführt ist. An dem Schlitten 34 ist eine Drehantriebseinrichtung 32 gelagert. Ein Bohrgestänge 36, an dessen unterem Ende ein Bohrwerkzeug 39 als Bodenbearbeitungswerkzeug 40 angeordnet ist, ist durch die Drehantriebseinrichtung 32 drehend antreibbar.

Zur Durchführung des erfindungsgemäßen Verfahrens ist an dem Oberwagen 18 in einer Fahrerkabine 14 eine Steuer- und Auswerteeinheit 28 vorgesehen, mit welcher die Vorschubeinheit 30 sowie die Drehantriebseinrichtung 32 gesteuert werden können. Weiterhin ist die Steuer- und Auswerteeinheit 28 mit verschiedenen Messeinrichtungen, etwa einer Messeinrichtung 26 an der Drehantriebseinrichtung 32, der Vorschubeinheit 30 sowie weiteren Aggregaten und Komponenten des Tiefbaugerätes 10 verbunden.

Mit der Steuer- und Auswerteeinheit 28 kann ein Verfahrensablauf durchgeführt werden, welcher schematisch in Fig. 3 dargestellt ist. Durch ein in der Steuer- und Auswerteeinheit 28 hinterlegtes Kalibrierprogramm wird zunächst ein erster Kalibrierabschnitt K1 ausgeführt, wobei erste Einstellparameter E1, etwa für die Vorschubeinheit 30 und/oder die Drehantriebseinrichtung 32, vorgegeben werden. Dabei wird ein erster Abschnitt des Loches 60 im Boden erstellt, wobei über die Messeinrichtungen Zustandswerte oder Ausgangsgrößen A1 von der Steuer- und Auswerteeinheit 28 empfangen werden.

Nach dem ersten Kalibrierabschnitt K1 wird das Loch 60 weiter in einem zweiten Kalibrierabschnitt K2 abgeteuft, wobei durch die Steuer- und Auswerteeinheit 28 ein Satz von zweiten Einstellparametern E2 vorgegeben wird, welcher sich von dem Satz von ersten Einstellparametern E1 unterscheidet. Dabei ergeben sich zweite Zustandswerte oder Ausgangsgrößen A2, welche von den entsprechenden Messeinrichtungen an die Steuer- und Auswerteeinheit 28 rückgeleitet werden.

Abhängig von der Vorgabe des Kalibrierprogramms können eine beliebig vorgegebene Zahl weiterer Kalibrierabschnitt K_{N} mit weiteren unterschiedlichen Einstellparametern E_{N} durchgeführt werden, wobei entsprechende Zustandswerte oder Ausgangsgrößen A_{N} an die Steuer- und Auswerteeinheit 28 rückgeleitet werden.

Abhängig von den jeweils durchgeführten Kalibrierabschnitten basierend auf den jeweiligen Einstellparametern und den dabei erhaltenen Zustandswerten wird zum Abschluss des Kalibrierprogramms von der Steuer- und Auswerteeinheit 28 ein geeigneter Satz von Einstellparametern E_{B} für die weitere Bodenbearbeitung B durch die Steuer- und Auswerteeinheit 28 vorgegeben, wobei bestimmte Zustandswerte als Soll-Werte erwartet werden. Die Bodenbearbeitung kann dabei bis zu der vorgesehenen Endtiefe mit diesen Einstellparametern E_{B} durchgeführt werden.

Während der Bodenbearbeitung können die sich dabei ergebenden Zustandswerte oder Ausgangsgrößen A_{B} als Ist-Werte an die Steuer- und Auswerteeinheit 28 rückgeführt werden. In der Steuer- und Auswerteeinheit 28 können diese Ist-Werte mit den zu erwartenden Soll-Werten verglichen werden, welche der Auswahl der Einstellparameter E_{B} für die ausgewählte optimierte Bodenbearbeitung zugrunde gelegt worden sind.

Bei einer zu großen Abweichung der Ist-Werte von den Soll-Werten kann durch die Steuer- und Auswerteeinheit 28 eine Änderung der Einstellparameter erfolgen oder nötigenfalls ein weiteres automatisches Kalibrieren durchgeführt werden, wie dies zuvor beschrieben wurde.

Gemäß Fig. 2 ist eine alternative Gestaltung des Tiefbaugerätes 10 mit einer Schlitzwandfräse 50 stark schematisiert dargestellt. Die Schlitzwandfräse 50 weist einen etwa quaderförmigen Fräsenrahmen 52 auf, an dessen Unterseite zwei Paare von Fräsrädern 54 drehend antreibbar gelagert sind. Durch die von einer nicht dargestellten Drehantriebseinrichtung angetriebenen Fräsräder 54 als Bodenbearbeitungswerkzeug wird Bodenmaterial abgetragen und so ein Loch 60 im Boden erstellt.

Am oberen Ende des Fräsenrahmens 52 ist ein Tragseil 56 angeordnet, mit welchem die Schlitzwandfräse 50 an einer nicht dargestellten Trägereinheit vertikal bewegbar aufgehängt ist.

Mit der Schlitzwandfräse 50 kann das zuvor beschriebene Verfahren zur Bodenbearbeitung in gleicher Weise durchgeführt werden, wobei durch eine Steuer- und Auswerteeinheit in der Trägereinheit für die einzelnen Kalibrierschritte unterschiedliche Drehzahlen für die Fräsräder 54 und/oder unterschiedliche Auflasten durch Veränderung einer nach oben gerichteten Zugkraft an dem Tragseil 56 eingestellt werden können. Abhängig von den sich ergebenden Zustandswerten aus den einzelnen Kalibrierabschnitten können dann durch die Steuer- und Auswerteeinheit geeignete finale Einstellparameter für ein weiteres Fräsen des Loches 60 ermittelt werden.

## Patentansprüche

1. Verfahren zur Bodenbearbeitung mit einem Tiefbaugerät (10), welches mindestens eine Drehantriebseinheit (32) zum drehenden Antreiben eines Bodenbearbeitungswerkzeugs (40) und mindestens eine Vorschubeinheit (30) aufweist, mit welcher das Bodenbearbeitungswerkzeug zum Erstellen eines Lochs (60) in den Boden eingebracht wird,
wobei eine Steuer- und Auswerteeinheit (28) vorgesehen ist, mit welcher
- bei der Bodenbearbeitung Einstellparameter erfasst und gespeichert werden,
- mindestens ein sich bei der Bodenbearbeitung ergebender Zustandswert erfasst und gespeichert wird und
- durch die Steuer- und Auswerteeinheit (28) die Einstellparameter abhängig von dem mindestens einen erfassten Zustandswert abgeändert und eingestellt werden,
**dadurch gekennzeichnet,**
- **dass** durch die Steuer- und Auswerteeinheit (28) zumindest zu Beginn einer Bodenbearbeitung ein automatisches Kalibrieren ausgeführt wird, wobei eine Bodenbearbeitung in einem ersten Kalibrierabschnitt mit einem von einem Kalibrierprogramm vorgegebenen ersten Satz von Einstellparametern und mindestens in einem weiteren zweiten Kalibrierabschnitt mit einem durch das Kalibrierprogramm vorgegebenen zweiten Satz von Einstellparametern durchgeführt wird, wobei sich die vorgegebenen Sätze von Einstellparametern voneinander unterscheiden, und
- **dass** anschließend die Steuer- und Auswerteeinheit (28) abhängig von den in den Kalibrierabschnitten erfassten Zustandsgrößen die Einstellparameter für eine weitere Bodenbearbeitung einstellt.

2. Verfahren nach Anspruch 1,
**dadurch gekennzeichnet,**
**dass** mehr als zwei Kalibrierabschnitte mit unterschiedlichen Sätzen von Einstellparametern durch das Kalibrierprogramm vorgesehen werden.

3. Verfahren nach Anspruch 1 oder 2,
**dadurch gekennzeichnet,**
**dass** für die sich an das Kalibrieren anschließende Bodenbearbeitung einer der Sätze von Einstellparametern aus einem Kalibrierabschnitt ausgewählt wird.

4. Verfahren nach Anspruch 1 oder 2,
**dadurch gekennzeichnet,**
**dass** die Einstellparameter für die sich an das Kalibrieren anschließende Bodenbearbeitung von der Steuer- und Auswerteeinheit (28) frei bestimmt werden.

5. Verfahren nach einem der Ansprüche 1 bis 4,
**dadurch gekennzeichnet,**
**dass** das Kalibrieren zu Beginn des Erstellens des Lochs (60) durchgeführt wird, wobei das Kalibrieren bis zu einer Tiefe von 5 m, vorzugsweise von 1 m bis 4 m, vorgesehen wird.

6. Verfahren nach einem der Ansprüche 1 bis 5,
**dadurch gekennzeichnet,**
**dass** der mindestens eine Einstellparameter und/oder der mindestens eine Zustandswert über die Zeit und/oder die Vortriebsstrecke erfasst und gespeichert werden.

7. Verfahren nach einem der Ansprüche 1 bis 6,
**dadurch gekennzeichnet,**
**dass** als Einstellparameter ein Drehmoment der Drehantriebseinheit (32), eine Vorschubkraft der Vorschubeinheit (30) und/oder ein Druck oder ein Volumen in einem hydraulischen System zum Antreiben der Drehantriebseinheit (32) und/oder der Vorschubeinheit (30) ausgewählt wird.

8. Verfahren nach einem der Ansprüche 1 bis 7,
**dadurch gekennzeichnet,**
**dass** für die sich an das Kalibrieren anschließende Bodenbearbeitung die Einstellparameter durch die Steuer- und Auswerteeinheit (28) abhängig von einem möglichst geringen Energieverbrauch, einem möglichst geringen Verschleiß und/oder einer möglichst geringen Schwingung/Schallabstrahlung ausgewählt werden.

9. Verfahren nach einem der Ansprüche 1 bis 8,
**dadurch gekennzeichnet,**
**dass** während des Abteufens des Lochs (60) in den Boden ein Kalibrieren mehrfach ausgeführt wird.

10. Verfahren nach einem der Ansprüche 1 bis 9,
**dadurch gekennzeichnet,**
**dass** als Bodenbearbeitung ein Bohren mit einem Bohrwerkzeug (39) durchgeführt wird.

11. Verfahren nach einem der Ansprüche 1 bis 9,
**dadurch gekennzeichnet,**
**dass** als Bodenbearbeitung ein Fräsen mit einer Schlitzwandfräse (50) durchgeführt wird.

12. Tiefbaugerät zur Bodenbearbeitung nach einem Verfahren nach einem der Ansprüche 1 bis 11,
mit einer Drehantriebseinrichtung (32) zum drehenden Antreiben eines Bodenbearbeitungswerkzeuges (40) und einer Vorschubeinheit (30), mit welcher das Bodenbearbeitungswerkzeug (40) in einer Vortriebsrichtung in den Boden einbringbar ist, und mit einer Steuer- und Auswerteeinheit (28), welche ausgebildet ist,
- zumindest zu Beginn der Bodenbearbeitung ein automatisches Kalibrieren auszuführen,
- eine Bodenbearbeitung in einem ersten Kalibrierabschnitt mit einem ersten vorgegebenen Satz von Einstellparametern und mindestens in einem weiteren zweiten Kalibrierabschnitt mit einem vorgegebenen zweiten Satz von Einstellparametern durchzuführen, wobei sich die Sätze von Einstellparametern voneinander unterscheiden, und
- abhängig von den beim Kalibrieren erfassten Zustandswerten die Einstellparameter für die sich an das Kalibrieren anschließende Bodenbearbeitung einzustellen.

13. Tiefbaugerät nach Anspruch 12,
**dadurch gekennzeichnet,**
**dass** dieses ein Bohrgerät (12) ist, bei welchem ein Bohrwerkzeug (39) mittels der mindestens einen Drehantriebseinheit (28) drehend angetrieben ist.

14. Tiefbaugerät nach Anspruch 12,
**dadurch gekennzeichnet,**
**dass** dieses eine Schlitzwandfräse (50) ist, bei welcher Fräsräder (54) mittels der mindestens einen Drehantriebseinheit (28) angetrieben sind.

## Claims

1. Method for ground working with a civil engineering machine (10), which comprises at least one rotary drive unit (32) for driving a ground working tool (40) in rotation and at least one feed unit (30) with which the ground working tool is introduced into the ground to create a hole (60),
wherein a control and evaluation unit (28) is provided with which
- setting parameters are acquired and stored during ground working,
- at least one state value resulting during ground working is acquired and stored and
- the setting parameters are modified and set by the control and evaluation unit (28) depending on the at least one state value acquired,
**characterised in that**
- automatic calibration is carried out by the control and evaluation unit (28) at least at the beginning of ground working, wherein ground working is carried out in a first calibration section with a first set of setting parameters predetermined by a calibration program and at least in a further second calibration section with a second set of setting parameters predetermined by the calibration program, wherein the predetermined sets of setting parameters differ from one another, and
- **in that** the control and evaluation unit (28) subsequently sets the setting parameters for further ground working depending on the state variables acquired in the calibration sections.

2. Method according to claim 1,
**characterised in that**
more than two calibration sections with different sets of setting parameters are provided by the calibration program.

3. Method according to claim 1 or 2,
**characterised in that**
for the ground working following calibration, one of the sets of setting parameters from a calibration section is selected.

4. Method according to claim 1 or 2,
**characterised in that**
the setting parameters for the ground working following calibration are determined freely by the control and evaluation unit (28).

5. Method according to any one of claims 1 to 4,
**characterised in that**
calibration is carried out at the start of creation of the hole (60), wherein the calibration is provided up to a depth of 5 m, preferably from 1 m to 4 m.

6. Method according to any one of claims 1 to 5,
**characterised in that**
the at least one setting parameter and/or the at least one state value are acquired and stored over the time and/or the driving distance.

7. Method according to any one of claims 1 to 6,
**characterised in that**
a torque of the rotary drive unit (32), a feed force of the feed unit (30) and/or a pressure or a volume in a hydraulic system for driving the rotary drive unit (32) and/or the feed unit (30) is selected as setting parameter.

8. Method according to any one of claims 1 to 7,
**characterised in that**
for the ground working following calibration, the setting parameters are selected by the control and evaluation unit (28) depending on a minimum possible energy consumption, a minimum possible wear and/or a minimum possible vibration/sound radiation.

9. Method according to any one of claims 1 to 8,
**characterised in that**
during the sinking of the hole (60) in the ground, calibration is carried out repeatedly.

10. Method according to any one of claims 1 to 9,
**characterised in that**
drilling with a drilling tool (39) is carried out as ground working.

11. Method according to any one of claims 1 to 9,
**characterised in that**
cutting with a trench wall cutter (50) is carried out as ground working.

12. Civil engineering machine for ground working according to a method according to any one of claims 1 to 11,
comprising a rotary drive device (32) for driving a ground working tool (40) in rotation and a feed unit (30) with which the ground working tool (40) can be introduced into the ground in a driving direction, and comprising a control and evaluation unit (28), which is configured
- to carry out automatic calibration at least at the beginning of ground working,
- to carry out ground working in a first calibration section with a first predetermined set of setting parameters and at least in a further second calibration section with a predetermined second set of setting parameters, wherein the sets of setting parameters differ from one another, and
- to set the setting parameters for the ground working following calibration depending on the state values acquired during calibration.

13. Civil engineering machine according to claim 12,
**characterised in that**
this is a drilling device (12), on which a drilling tool (39) is driven in rotation by means of the at least one rotary drive unit (28).

14. Civil engineering machine according to claim 12,
**characterised in that**
this is a trench wall cutter (50) on which cutting wheels (54) are driven by means of the at least one rotary drive unit (28).

## Revendications

1. Procédé pour le travail du sol avec un appareil de travaux publics (10), lequel présente au moins une unité d'entraînement en rotation (32) pour l'entraînement en rotation d'un outil de travail du sol (40) et au moins une unité d'avance (30), avec laquelle l'outil de travail du sol est introduit dans le sol pour créer un trou (60),
dans lequel une unité de commande et d'évaluation (28) est prévue, avec laquelle
- pour le travail du sol des paramètres de réglage sont acquis et mis en mémoire,
- au moins une valeur d'état résultante lors du travail du sol est acquise et mise en mémoire et
- les paramètres de réglage sont modifiés et réglés par l'unité de commande et d'évaluation (28) en fonction de la au moins une valeur d'état acquise,
**caractérisé en ce**
- **qu'**un étalonnage automatique est effectué par l'unité de commande et d'évaluation (28) au moins au début d'un travail du sol, dans lequel un travail du sol est mis en oeuvre dans une première étape d'étalonnage avec un premier jeu de paramètres de réglage prédéfini par un programme d'étalonnage et au moins dans une autre deuxième étape d'étalonnage avec un deuxième jeu de paramètres de réglage prédéfini par le programme d'étalonnage, dans lequel les jeux de paramètres de réglage prédéfinis se distinguent les uns des autres, et
- **qu'**ensuite l'unité de commande et d'évaluation (28) règle les paramètres de réglage pour un autre travail du sol en fonction des grandeurs d'état acquises dans les étapes d'étalonnage.

2. Procédé selon la revendication 1,
**caractérisé en ce**
**que** plus de deux étapes d'étalonnage sont pourvues de différents jeux de paramètres de réglage par le programme d'étalonnage.

3. Procédé selon la revendication 1 ou 2,
**caractérisé en ce**
**que** pour le travail du sol faisant suite à l'étalonnage l'un des jeux de paramètres de réglage provenant d'une étape d'étalonnage est sélectionné.

4. Procédé selon la revendication 1 ou 2,
**caractérisé en ce**
**que** les paramètres de réglage pour le travail du sol faisant suite à l'étalonnage sont déterminés librement par l'unité de commande et d'évaluation (28).

5. Procédé selon l'une quelconque des revendications 1 à 4,
**caractérisé en ce**
**que** l'étalonnage est mis en oeuvre au début de la création du trou (60), dans lequel l'étalonnage est prévu jusqu'à une profondeur de 5 m, de préférence de 1 m à 4 m.

6. Procédé selon l'une quelconque des revendications 1 à 5,
**caractérisé en ce**
**que** le au moins un paramètre de réglage et/ou la au moins une valeur d'état sont acquis et mis en mémoire dans le temps et/ou pendant le parcours d'avance.

7. Procédé selon l'une quelconque des revendications 1 à 6,
**caractérisé en ce**
**qu'**un couple de l'unité d'entraînement en rotation (32), une force d'avance de l'unité d'avance (30) et/ou une pression ou un volume dans un système hydraulique pour l'entraînement de l'unité d'entraînement en rotation (32) et/ou de l'unité d'avance (30) est sélectionné(e) comme paramètre de réglage.

8. Procédé selon l'une quelconque des revendications 1 à 7,
**caractérisé en ce**
**que** pour le travail du sol faisant suite à l'étalonnage les paramètres de réglage sont sélectionnés par l'unité de commande et d'évaluation (28) en fonction d'une consommation d'énergie la plus faible possible, d'une usure la plus faible possible et/ou d'une oscillation/émission acoustique la plus faible possible.

9. Procédé selon l'une quelconque des revendications 1 à 8,
**caractérisé en ce**
**qu'**un étalonnage est effectué à plusieurs reprises pendant le creusement du trou (60) dans le sol.

10. Procédé selon l'une quelconque des revendications 1 à 9,
**caractérisé en ce**
**qu'**un forage avec un outil de forage (39) est mis en oeuvre en tant que travail du sol.

11. Procédé selon l'une quelconque des revendications 1 à 9,
**caractérisé en ce**
**qu'**un fraisage avec une fraise pour creuser des tranchées (50) est mis en oeuvre en tant que travail du sol.

12. Appareil de travaux publics pour le travail du sol d'après un procédé selon l'une quelconque des revendications 1 à 11,
avec un dispositif d'entraînement en rotation (32) pour l'entraînement en rotation d'un outil de travail du sol (40) et d'une unité d'avance (30), avec laquelle l'outil de travail du sol (40) peut être introduit dans le sol dans une direction d'avance, et avec une unité de commande et d'évaluation (28), laquelle est réalisée
- pour effectuer un étalonnage automatique au moins au début du travail du sol,
- pour mettre en oeuvre un travail du sol dans une première étape d'étalonnage avec un premier jeu de paramètres de réglage prédéfini et au moins dans une autre deuxième étape d'étalonnage avec un deuxième jeu de paramètres de réglage prédéfini, dans lequel les jeux de paramètres de réglage se distinguent les uns des autres, et
- pour régler les paramètres de réglage pour le travail du sol faisant suite à l'étalonnage en fonction des valeurs d'état acquises lors de l'étalonnage.

13. Appareil de travaux publics selon la revendication 12,
**caractérisé en ce**
**que** celui-ci est un appareil de forage (12), pour lequel un outil de forage (39) est entraîné en rotation au moyen de la au moins une unité d'entraînement en rotation (28).

14. Appareil de travaux publics selon la revendication 12,
**caractérisé en ce**
**que** celui-ci est une fraise pour creuser des tranchées (50), pour laquelle des roues de fraise (54) sont entraînées au moyen de la au moins une unité d'entraînement en rotation (28).
